# EUROPÄISCHE PATENTSCHRIFT

(11) **EP 2 911 830 B1**
(45) Veröffentlichungstag und Bekanntmachung des Hinweises auf die Patenterteilung: **21.04.2021**
(21) Anmeldenummer: 13785346.1
(22) Anmeldetag: 21.10.2013
(51) Int. Cl.: B25B 27/30

(54) **FEDERSPANNVORRICHTUNG MIT UNIVERSALSPANNTISCH**
SPRING TENSIONING DEVICE COMPRISING A UNIVERSAL TENSION TABLE
DISPOSITIF DE COMPRESSION DE RESSORT À PLATEAU DE SERRAGE UNIVERSEL

(30) Priorität: 26.10.2012 DE 102012110254
(43) Veröffentlichungstag der Anmeldung: 02.09.2015
(73) Patentinhaber: Hazet-Werk Hermann Zerver GmbH & Co. KG, 42857 Remscheid (DE)
(72) Erfinder: DEBLON, Friedrich, 42657 Solingen (DE); DÖDTER, Detlef, 42899 Remscheid (DE); PIEL, Thomas, 51145 Köln (DE); WELP, Peter, 42929 Wermelskirchen (DE)
(74) Vertreter: Griepenstroh, Jörg
(86) Internationale Anmeldenummer: PCT/DE2013/100357
(87) Internationale Veröffentlichungsnummer: WO 2014/063683

(56) Entgegenhaltungen:
- EP-A2- 0 947 406
- EP-A2- 1 810 791
- DE-A1- 3 122 596
- GB-A- 2 017 561
- US-A- 4 558 500
- US-A- 4 679 780
- US-A- 4 785 519
- US-A- 5 031 294

## Beschreibung

Die vorliegende Erfindung betrifft eine Federspannvorrichtung zur Montage oder Demontage von Schraubendruckfedern an Federdämpferbeinen für Kraftfahrzeuge gemäß den Merkmalen im Oberbegriff von Patentanspruch 1. Die vorliegende Erfindung betrifft weiterhin eine Federspannvorrichtung zur Montage und/oder Demontage von Schraubendruckfedern gemäß den Merkmalen im Oberbegriff von Patentanspruch 14.

Kraftfahrzeugräder sind an Kraftfahrzeugachsen derart aufgehangen, dass sie zum Ausgleich von Unebenheiten auf der Fahrbahnoberfläche ein- oder aber ausfedern können. Damit ein Ein- oder Ausfedern realisiert wird, weisen Kraftfahrzeuge zumeist an jedem Rad ein Federelement sowie ein Dämpferelement auf. In der weitest verbreiteten Bauweise besteht das Federelement aus einer Schraubendruckfeder und weiterhin bevorzugt ist das Dämpferelement in die Schraubendruckfeder integriert, so dass dieses als Federdämpferbein in dem Kraftfahrzeug montiert wird. Beispielsweise ist so eine Mc Pherson Federbein aufgebaut.

Bei der Montage steht die Schraubendruckfeder bereits in dem Dämpferelement unter einer Vorspannung, so dass bei Aufsetzen des Kraftfahrzeugs auf den Boden die Kraftfahrzeugfedern mit der statischen Radlast beaufschlagt werden und teilweise bis zur Hälfte des zur Verfügung stehenden Federwegs einfedern. Die während der Fahrt auftretenden dynamischen Radlasten werden dann durch ein jeweiliges Einfedern oder aber Ausfedern auf die statische Radlast aufgeschlagen oder aber von dieser abgezogen. Erreicht das Rad eine maximale Auslenkung, so sind zumeist Federwegsbegrenzer in Form von Gummipuffern vorgesehen, die eine weitergehende Beschädigung der Achskomponenten verhindern.

Im Rahmen der Benutzung des Kraftfahrzeugs unterliegen die Achskomponenten, insbesondere das Dämpferelement, welches auch als Stoßdämpfer bekannt ist und beispielsweise als Hydraulik- oder Gasdruckdämpfer ausgebildet ist, einem hohen Verschleiß, so dass ein Stoßdämpfer über die Nutzungsdauer eines Kraftfahrzeugs mindestens einmal erneuert werden muss.

Hierzu wird dann das Kraftfahrzeug auf eine Arbeitsbühne angehoben und das vollständige Federdämpferbein aus dem Kraftfahrzeug demontiert. Nun steht die Feder jedoch unter einer restlichen Vorspannung, die mitunter bis zu mehreren einhundert Newton betragen kann. Damit das Dämpferelement von der Schraubendruckfeder getrennt werden kann, muss zunächst die Schraubendruckfeder derart weiter vorgespannt werden, dass ein Lösen der Endanschläge an dem Dämpferelement ermöglicht wird und anschließend ein neues Dämpferelement eingesetzt wird oder aber die Schraubendruckfeder derart entspannt wird, dass sie keine Vorspannung mehr aufweist und gefahrlos gelagert werden kann.

Hierzu sind aus dem Stand der Technik Federspanngeräte bekannt, mit denen es möglich ist, Schraubendruckfedern zu spannen oder aber zu entspannen. Zumeist verfügen solche Federspanngeräte über Eingriffmittel, die zumindest abschnittsweise in die Federwindungen eingreifen und einen Spindelantrieb, über den die Feder in dem gewünschten Maß weiter vorgespannt werden kann. Ein demontiertes Federdämpferbein wiegt jedoch mehrere Kilogramm und muss während des Spannvorgangs sicher lagefixiert werden. In Werkstätten kann es daher dazu kommen, dass beispielsweise das Dämpferelement in einem Schraubstock eingespannt wird und dann ein Federspanngerät an der Schraubendruckfeder angesetzt wird. Ein solches Vorgehen ist jedoch konträr zu einer Erhöhung der Arbeitssicherheit, zum anderen wird die Korrosionsschutzbeschichtung des Dämpferelements beschädigt, was wiederum zu einem erhöhten Verschleiß der Bauteile führt.

Aus dem Stand der Technik sind daher stationäre Federspanngeräte bekannt, mit denen es möglich ist, demontierte Federdämpferbeine an einem Ort unabhängig von dem Kraftfahrzeug sicher und lagefixiert festzulegen und anschließend den Spann- bzw. Entspannvorgang an der Schraubendruckfeder durchzuführen. Beispielsweise ist ein solches stationäres Federspanngerät aus der DE 10 2008 047 423 B4 bekannt. Ein solches Federspanngerät ist jedoch besonders platzintensiv und aufgrund der komplexen Funktionsweise bringt es hohe Anschaffungs- sowie Unterhaltskosten mit sich.

Weiterhin ist beispielsweise aus der US 6,336,625 B1 ein Federspanngerät bekannt, bei dem ein Federdämpferbein in eine Aufnahmevorrichtung einsetzbar ist und sodann über Spannplatten und/oder seitliche Klauen in die Schraubendruckfeder eingegriffen wird und diese gespannt oder entspannt werden kann.

Aus den Dokumenten US 5,031,294A und US 4,558,500 A sind ebenfalls Federspanngeräte bekannt.

Aufgabe der vorliegenden Erfindung ist es, eine stationäre Federspannvorrichtung bereit zu stellen, die einen geringen Platzbedarf in einer Werkstatt benötigt, einfach zu handhaben ist und möglichst universell für viele verschiedene Federdämpferbeine ohne lange Rüstzeiten verwendbar ist.

Die zuvor genannte Aufgabe wird erfindungsgemäß mit einer Federspannvorrichtung gemäß den Merkmalen im Patentanspruch 1 gelöst. Die zuvor genannte Aufgabe wird weiterhin erfindungsgemäß mit einer Federspannvorrichtung gemäß den Merkmalen im Patentanspruch 14 gelöst. Vorteilhafte Ausführungsvarianten der vorliegenden Erfindung sind Gegenstand der abhängigen Schutzansprüche.

Die erfindungsgemäße Federspannvorrichtung zur Montage und/oder Demontage von Schraubendruckfedern an Federdämpferbeinen für Kraftfahrzeuge ist als stationäre Vorrichtung außerhalb des Kraftfahrzeugs ortsfest in einer Montagehalle oder Werkstatt anordnenbar. Sie weist zudem Mittel auf, die zumindest teilweise in die Schraubendruckfeder eingreifen und über einen Antrieb verfahrbar sind, so dass hierdurch die Schraubendruckfeder spannbar oder aber entspannbar ist. Erfindungsgemäß weist die Federspannvorrichtung einen Universalspanntisch auf, der an der Federspannvorrichtung ortfest lagefixiert ist, wobei und das Federdämpferbein zumindest abschnittsweise den Universalspanntisch durchgreifend in der Federspannvorrichtung anordnenbar ist und das Federdämpferbein oder die Schraubendruckfeder über Haltemittel auf dem Universalspanntisch festlegbar ist, wobei die Haltemittel auf dem Universalspanntisch verschiebbar gelagert sind.

Der Universalspanntisch ist dabei bei vertikal ausgerichteter Federspannvorrichtung an einem unteren Ende an diesem angeordnet und ist insbesondere rund, ganz besonders bevorzugt kreisrund, ausgebildet und weist mittig eine Ausnehmung, die ebenfalls rund, insbesondere kreisrund ausgebildet ist, auf. Im Rahmen der Erfindung ist es somit möglich, das Federdämpferbein zumindest abschnittsweise durch den Spanntisch durchgreifend anzuordnen und es ist ebenfalls möglich, unterhalb des Spanntischs einen Zentrierdorn anzuordnen, auf dem das Federdämpferbein dann zentriert über den Universalspanntisch angeordnet wird und anschließend über die Haltemittel des Universalspanntischs lagefixiert wird. Ebenfalls ist es im Rahmen der Erfindung möglich, dass das Federdämpferbein mittels seiner Kopfplatte auf dem Universalspanntisch fixiert wird. Hierzu wird die Kopfplatte durch Spannschuhe und gegebenenfalls eine Zentrierhilfe auf dem Universalspanntisch zentriert ausgerichtet und durch Bremsarme, die insbesondere in die Federwindung eingreifen, auf dem Universalspanntisch lagefixiert.

Im Rahmen der Erfindung wird insbesondere eine Kopfplatte bzw. Kopfscheibe des Federdämpferbeins auf dem Universalspanntisch angeordnet. Dabei handelt es sich um eine solche Aufnahme bzw. Scheibe, die unterhalb eines Domlagers an einem Kraftfahrzeug in einem Federbeindom zur Anlage kommt oder aber ein Domlager selbst beinhaltet. Im Rahmen der Erfindung ist es jedoch ebenfalls möglich, die Schraubendruckfeder an einem federseitigen Ende oder aber einem Gewindegang auf Höhe des oder aber mittels des Universalspanntischs zu ergreifen. Dem Universalspanntisch ist dann gegenüberliegend an der Federspannvorrichtung eine Spannplatte oder aber auch eine Universalspannplatte angeordnet, wobei durch Relativbewegung der Spannplatte zu dem Universalspanntisch die Spannbewegung oder aber die Entspannbewegung der Schraubendruckfeder ausführbar ist.

Damit der Universalspanntisch für ein möglichst breites Einsatzspektrum von verschiedenen Schraubendruckfedern, beispielsweise unterschiedlicher Fahrzeugtypen oder aber auch Fahrzeughersteller, einsetzbar ist, sind insbesondere die Haltemittel auf dem Universalspanntisch verschiebbar gelagert. Damit eine ausreichende Arbeitssicherheit gegeben ist und eine Falscheinstellung oder aber Falscheinspannung grundsätzlich verhindert wird, sind der Verschiebbarkeit bzw. Verlagerbarkeit der Haltemittel auf dem Universalspanntisch Grenzen gesetzt. So werden die Haltemittel insbesondere über Rändelschrauben fixiert, wobei die Rändelschrauben innerhalb von vorgegebenen Nuten verlagerbar sind. Eine Rändelschraube, die beispielsweise eine Flügelmutter oder aber auch ein anderes, händisch zu bedienendes Lösemittel aufweist, kann somit gelöst werden, das Haltemittel innerhalb der Nut verschoben werden, wobei die Rändelschraube die Nut durchgreift und an den Seitenflanken sowie den Endanschlägen der Nut formschlüssig zur Anlage kommt. Durch Festziehen der Rändelschraube wird das Haltemittel auf dem Universalspanntisch wieder lagefixiert. Die Nuten sind dabei insbesondere derart auf dem Universalspanntisch angeordnet, dass sie eine Krümmung aufweisen und insbesondere der runden Form des Universalspanntischs folgend ausgebildet sind.

Im Rahmen der Erfindung ist eine weitere Verlagerungsmöglichkeit gegeben, wobei die Haltemittel in Radialrichtung des rund konfigurierten Universalspanntischs verlagerbar sind. Hierzu weisen sie eine zusätzliche Rändelschraube auf oder aber sind mit der Rändelschraube der runden Nut gleichsam derart lagefixierbar, dass sie bei Lösen der Rändelschraube auch in Radialrichtung, mithin in Richtung zu der Ausnehmung oder aber von der Ausnehmung weg, verlagerbar sind. Nach Ausrichten des Federdämpferbeins bzw. der Schraubendruckfeder auf dem Universalspanntisch folgt durch Lagefixieren der Haltemittel ein Lagefixieren auf dem Universalspanntisch.

Dem Universalspanntisch gegenüber liegend ist eine Spannplatte angeordnet, wobei der Abstand zu einer Profilschiene, entlang derer die Spannplatte verlagerbar ist, mithin der Abstand der Mittellängsachse des Federdämpferbeins im Bereich der Spannplatte sowie im Bereich des Universalspanntischs vorgegeben ist und nicht veränderbar ist. Zu vernachlässigen hierbei ist eine Feinjustierung bzw. eine innerhalb des Federdämpferbeins gewollte Exzentrizität. Hierdurch wird sichergestellt, dass ebenfalls die Mittellängsachse der Schraubendruckfeder parallel zu der Profilschiene und mithin zu der axialen Verstellbewegung zum Spannen oder aber Entspannen der Schraubendruckfeder korrekt eingestellt ist. Es kann somit bei Ausführen des Spannvorgangs oder aber Entspannvorgangs zu keinerlei Verkanten oder aber Fehlstellung der Schraubendruckfeder kommen. Hierdurch wird die Anwendungssicherheit der erfindungsgemäßen Federspannvorrichtung stark erhöht, wobei eine Fehleinspannung eines Federdämpferelements und das damit verbundene Unfallrisiko minimiert wird.

Ferner ist mindestens ein Bremsarm auf dem Universalspanntisch angeordnet. Der Bremsarm ist dabei als optionales oder aber zusätzliches Fixierungsmittel drehbar auf dem Universalspanntisch gelagert und kann in eine Federwindung der Schraubendruckfeder eingedreht werden. Bei dem Bremsarm handelt es sich um ein mechanisches Funktionselement, das mit einem Ausleger in die Federwindung zum Eingriff gebracht wird und bei Belastung des Auslegers aufgrund der Krafteinwirkung mit einem Bremsmoment beaufschlagt wird, so dass eine Feder bei einem Entspannvorgang oder aber auch bei einem Abrutschen oder aber Ausfall der oberen Spannplatte nicht aufgrund des Kraftspeichers der Feder selber aus der Halterung oder aber von dem Spanntisch abfedert. Der Bremsarm hält somit die Schraubendruckfeder im Wesentlichen in der angeordneten Position. Der Bremsarm ist dabei gegenüber einem orthogonal auf dem Universalspanntisch angeordneten Dorn in seiner Höhe verstellbar, so dass er bei manueller Betätigung im Bereich des Dorns gegenüber diesem axial verlagerbar ist. Somit kann der Bremsarm drehbar um den Dorn in den Gewindegang einer Feder eingebracht werden und durch manuelles Herabdrücken des Bremsarms im Bereich des Dorns in Richtung zu der Federwindung auf diese ein Bremsmoment bzw. eine Lagefixierung ausüben.

Ferner ist der Universalspanntisch über eine Spanntischaufnahme an der Federspannvorrichtung festgelegt, wobei der Universalspanntisch auf der Spanntischaufnahme drehbar gelagert ist. Hierdurch ist es beispielsweise möglich, bei einem Einspannvorgang des Federdämpferbeins durch Drehen des Universalspanntischs auf der Spanntischaufnahme dieses in die optimale Arbeitsposition zu bringen. Selbst bei bereits fixiertem Federdämpferbein wäre unter Umständen ebenfalls ein Drehen des Universalspanntischs möglich. Insbesondere ist bei einem Federdämpferbein, das nicht senkrecht auf dem Universalspanntisch orientiert angeordnet ist oder aber anordnenbar ist, die Möglichkeit gegeben, dieses zunächst lagezujustieren und dann durch Verdrehen des Universalspanntischs feinzujustieren. Insbesondere erfolgt die Feinjustierung derart, dass die Mittellängsachse des Federdämpferbeins, insbesondere der Schraubendruckfeder, durch Verdrehen des Universalspanntischs im Wesentlichen parallel zu der Axialbewegung des Antriebs, mithin zu der Spannrichtung oder aber Entspannrichtung, auszurichten. Gerade hierdurch wird es insbesondere wiederum vermieden, dass zunächst ein anwendender Monteur versucht, die Feder locker zwischen Universalspanntisch und Spannplatte einzulegen, um diese für den Spannvorgang auszurichten, wobei hierbei die Feder abrutschen könnte. Auch diese Maßnahme erhöht somit die Arbeitssicherheit in dem Umgang mit der erfindungsgemäßen Federspannvorrichtung.

In einer weiteren bevorzugten Ausführungsvariante ist dem Universalspanntisch zugeordnet oder aber an dem Universalspanntisch angeordnet ein Zentrierdorn, wobei mit Hilfe des Zentrierdorns das Federdämpferbein auf dem Universalspanntisch positionierbar ist, insbesondere über eine Kopfplatte. Hierzu sieht die vorliegende Erfindung insbesondere zwei Ausführungsvarianten vor.

Zum einen ist der Universalspanntisch lagefixiert an der Federspannvorrichtung angeordnet. Der Zentrierdorn ist dabei insbesondere bei dem lagefesten Spanntisch unter diesen schwenkbar angeordnet, so dass nach erfolgter Zentrierung des Federdämpferbeins und daran direkt anschließend nach Fixierung auf dem Universalspanntisch der Zentrierdorn während des eigentlichen Spannvorgangs oder aber Entspannvorgangs der Schraubendruckfeder aus dem Arbeitsbereich heraus geschwenkt wird.

In einer weiteren Ausführungsvariante ist der Universalspanntisch gegenüber einer Spannrichtung der erfindungsgemäßen Federspannvorrichtung abklappbar ausgebildet. Der Zentrierdorn selbst ist dann beispielsweise an einem unteren Ende der Profilschiene der Federspannvorrichtung angeordnet, wobei durch Abklappen des Universalspanntischs die Ausnehmung des Universalspanntischs zentral über den Zentrierdorn zur Anlage kommt und das Federdämpferbein maßgeblich mit seiner Mittellängsachse in horizontaler Richtung verlaufend vor dem Zentrierdorn anordnenbar ist und der Fußbereich bzw. die Kopfplatte des Federdämpferbeins auf dem Universalspanntisch lagefixierbar ist. Ist das Federdämpferbein auf dem Universalspanntisch lagefixiert, ist der Universalspanntisch mitsamt dem Federdämpferbein wiederum in die Arbeitsposition klappbar, so dass die Mittellängsachse des Federdämpferbeins im Wesentlichen vertikal orientiert angeordnet ist. Anschließend daran wird das Federdämpferbein mittels der Spannplatte wieder zurückgeklappt, so dass das Federdämpferbein eine im Wesentlichen vertikale Ausrichtung erfährt und parallel zu der Spannrichtung bzw. der Profilschiene der Federspannvorrichtung angeordnet ist.

Weiterhin bevorzugt weist die Federspannvorrichtung einen Antrieb auf, wobei mittels des Antriebs eine Spannplatte relativ zu dem Universalspanntisch verstellbar ist, so dass durch die Längenänderung die Schraubendruckfeder spannbar oder aber entspannbar ist. Der Antrieb selbst ist dabei insbesondere als Spindelantrieb und ganz besonders bevorzugt als Gewindespindel ausgebildet. Im Rahmen der Erfindung ist es jedoch ebenfalls möglich, auch einen Hydraulikzylinder als Spannantrieb bzw. als Antrieb der Federspannvorrichtung einzusetzen. Besonders bevorzugt sind der Antrieb und die Federspannvorrichtung derart aufgebaut, dass bereits vorhandene Spannplatten auch mittels der stationären Federspannvorrichtung nutzbar sind. Im Rahmen der Erfindung ist insbesondere die Federspannvorrichtung derart ausgebildet, dass ein bereits vorhandenes mobil einsetzbares Federspanngerät in die Federspannvorrichtung einsetzbar ist und formschlüssig in dieser aufgenommen wird, so dass anschließend das mobile Federspanngerät als Antrieb der stationären Federspannvorrichtung nutzbar ist. Besonders vorteilig hierbei ist, dass die bereits vorhandenen Spannplatten des mobilen Federspanngeräts dann auch an der stationären Federspannvorrichtung weiter einsetzbar sind.

Weiterhin bevorzugt ist die Federspannvorrichtung selbst schwenkbar ausgebildet, so dass sie in eine horizontale Arbeitsposition und auch in eine vertikale Arbeitsposition schwenkbar ist. Die stationär in einer Werkbank oder aber auf einem Werkstattwagen angeordnete Federspannvorrichtung kann somit von einer im Wesentlichen vertikalen Arbeitsposition auch in eine im Wesentlichen horizontal verlaufende Arbeitsposition geschwenkt werden. Insbesondere sind Arretiermittel vorgesehen, mit der die Federspannvorrichtung in der jeweiligen Arbeitsposition lagefixiert angeordnet werden kann. Im Rahmen der Erfindung ist es somit möglich, entweder nach bevorzugter Arbeitsposition des anwendenden Monteurs oder aber auch bei Notwendigkeit aufgrund spezifischer Ausführungen des aktuell zu bearbeitenden Federdämpferbeins die Arbeitsposition zu ändern, so dass verschiedene Verschraubungen oder aber Greifmittel in das Federdämpferbein zum Eingriff gebracht werden können.

Hierzu weist maßgeblich die Federspannvorrichtung eine zentrale Profilschiene auf, welche hohl oder aber auch als offenes Hohlprofil oder aber auch als geschlossenes Hohlprofil ausgebildet sein kann. Die jeweiligen Spannplatten sind dann axial an der Profilschiene zum Ausführen der Spann- oder aber Entspannbewegung verlagerbar. Ebenfalls der Universalspanntisch ist an der Profilschiene festgelegt und als Widerlager für die durch die Spannplatte ausgeführte Spann- bzw. Entspannbewegung lagefixiert angeordnet. Die erfindungsgemäße Federspannvorrichtung kann über die Profilschiene an einer Wand befestigt werden oder aber auch an einer Werkbank oder einem Werkstattwagen und mitsamt der Profilschiene im Falle einer schwenkbaren Federspannvorrichtung um eine Befestigungsachse geschwenkt werden.

Im Rahmen der Erfindung ist es jedoch ebenfalls möglich, dass der Universalspanntisch über Querplatten in der Federspannvorrichtung festgelegt ist. Die Querplatten sind dann an die Universalspanntischaufnahme gekoppelt und werden durch den Einsatz des mobilen Federspanngerätes durchgriffen. Der Universalspanntisch stützt sich somit an dem Federspanngerät ab.

Im Rahmen der Erfindung ist der Antrieb innerhalb der Profilschiene angeordnet, so dass er vor ungewollten, äußeren Eingriffen geschützt ist, was wiederum die Arbeitssicherheit der erfindungsgemäßen Federspannvorrichtung steigert. Im Rahmen der Erfindung ist es jedoch ebenfalls möglich, insbesondere im Falle eines offenen Hohlprofils, wobei die Profilschiene hierbei eine C-förmige und insbesondere hutförmige Querschnittskonfiguration besitzt, ein mobiles Federspanngerät formschlüssig in der Profilschiene anzuordnen, so dass dieses derart umfunktioniert wird, dass es als stationäre Federspannvorrichtung nutzbar ist.

Insbesondere ragt eine Betätigungsvorrichtung des Antriebs aus der Profilschiene heraus, wobei die Betätigungsvorrichtung über ein Betätigungsmittel verstellbar ist. Im Falle eines Spindelantriebs ist insbesondere ein Außensechskant, vorgesehen, der dann beispielsweise mittels eines Handwerkzeugs oder aber auch eines pneumatischen Werkzeugs derart betätigbar ist, dass durch die Drehbewegung der Spindel mindestens die Spannplatte zur Ausführung des Spann- oder aber Entspannvorgangs der Schraubendruckfeder axial verlagerbar ist. Im Rahmen der Erfindung ist es jedoch ebenfalls möglich, den Antrieb als Hydraulikzylinder auszubilden, wobei dann Hydraulikanschlüsse zur Koppelung mit einer Hydraulikeinheit gegenüber der Profilschiene hervorstehen oder aber aus dieser herausstehen.

Insbesondere ist es im Falle der Nutzung eines mobilen Federspanngeräts möglich, die für das Federspanngerät vorhandenen Spannplatten in dieses einzustecken und weiter zu nutzen. Der Einsteckvorgang, aber auch die axiale Verlagerbarkeit zum Ausführen der Spannbewegung wird dadurch realisiert, dass die Spannplatte durch die Öffnung des C- oder hutförmigen Profils herausragt und relativ dazu axial verlagerbar ist.

Weiterhin bevorzugt ist eine Universalspannplatte an der dem Universalspanntisch gegenüberliegenden Aufnahme des Federspanngeräts angeordnet, wobei die Universalspannplatte zwei Aufnahmen besitzt, die in die Federwindung der Schraubendruckfeder zumindest abschnittsweise zum Eingriff kommen und in Spannrichtung des Federspanngeräts relativ und unabhängig voneinander gegenüber der Universalspannplatte einstellbar sind. Hierdurch ist es möglich, durch die Aufnahmen einen relativen Versatz bei vertikal ausgerichteter Federspannvorrichtung derart anzuordnen, dass die Aufnahmen der Windung der Schraubendruckfeder folgend mit dieser zum Eingriff bringbar sind und gleichsam mit einer Spannkraft beaufschlagt werden können. Durch die nicht vorhandene Verstellmöglichkeit in Richtung zu der Profilschiene ist es wiederum möglich, einen schiefen Einspannvorgang der Schraubendruckfeder, der ein Abrutschen der gespannten Schraubendruckfeder zur Folge haben könnte, kathegorisch auszuschließen. Durch den Abstand der unteren Aufnahme auf dem Universalspanntisch sowie den Abstand an der Universalspannplatte jeweils zu der Profilschiene, wobei dieser nicht durch einen anwendenden Monteur veränderbar ist, wird somit das Unfallrisiko bei der erfindungsgemäßen Federspannvorrichtung erheblich gemindert.

Im Rahmen der Erfindung ist es ferner möglich, durch die Universalspannplatte individuell auf die Federwindungen einzugehen. Hierzu werden die Aufnahmen an den Armen der Universalspannplatte relativ zu den Armen in ihrer Höhe verstellt, um die Federwindungen aufzunehmen. Der eigentliche Spannvorgang, also das Verstellen des Federspanngerätes selber, erfolgt dann derart, dass die Feder entlang ihrer Mittellängsachse symmetrisch gespannt wird. Ein schiefes Einspannen, das zu einem Verkanten oder gar zu einem Abrutschen der Feder führen könnte, wird hierdurch vermieden.

Die vorliegende Erfindung betrifft weiterhin eine Federspannvorrichtung zur Montage und/oder Demontage von Schraubendruckfedern an Federdämpferbeinen für Kraftfahrzeuge, wobei die Federspannvorrichtung Mittel aufweist, die zumindest teilweise in die Schraubendruckfeder eingreifen und über einen Antrieb verfahrbar sind, so dass die Schraubendruckfeder spannbar oder entspannbar ist. Sie ist dadurch gekennzeichnet, dass die Federspannvorrichtung einen Spanntisch aufweist und auf dem Spanntisch ein Bremsarm angeordnet ist, der in die Federwindung der Schraubendruckfeder zum Eingriff bringbar ist. Der Bremsarm selbst ist drehbar mit einem Auflagekörper auf dem Spanntisch gelagert und ein Arm des Bremsarmes ist über einen Spindelantrieb relativ zu dem Auflagekörper schwenkbar.

Der Bremsarm kann auch als Spannarm oder Fixierarm bezeichnet werden.

Bei dem Spanntisch kann es sich auch um den erfindungsgemäßen Universalspanntisch handeln. Auf diesem ist der Bremsarm derart angeordnet, dass eine Feder auf dem Spanntisch positioniert wird und dann der Bremsarm auf dem Spanntisch gedreht wird und somit der Arm des Bremsarmes in die Federwindung der Schraubendruckfeder eingreift. Über den Spindelantrieb selbst wird der Arm dann in Richtung zu dem Spanntisch geschwenkt, so dass zwischen dem Arm, insbesondere einem Greiffortsatz des Armes und dem Spanntisch die Schraubendruckfeder eingespannt bzw. eingeklemmt und hierdurch lagefixiert wird. Der Greiffortsatz kann insbesondere eine weichere Oberfläche, beispielsweise eine gummierte Oberfläche haben, die zum einen die Haftung erhöht, zum anderen eine Beschädigung der Lackierung der Schraubendruckfeder verhindert.

Die Schwenkachse des Armes und die Drehachse des Auflagekörpers verlaufen hierzu insbesondere orthogonal zueinander.

Der Bremsarm ist dabei bevorzugt in einer Nut des Spanntisches verschiebbar gelagert und in der Nut selbst wiederum ebenfalls drehbar gelagert. Insbesondere weist der Auflagekörper hierzu einen Zapfen auf, der in die Nut eingreift. Damit sich der Bremsarm nunmehr nicht relativ zu der Nut bzw. zu dem Spanntisch verdreht und hierdurch von der Schraubendruckfeder abrutschen könnte, ist an dem Auflagekörper ein Konterstück gegenüber diesem abstehend angeordnet, wobei das Konterstück einen Konterzapfen aufweist. Der Konterzapfen ist ebenfalls in die Nut einbringbar, so dass der Bremsarm bei in die Nut eingreifenden Zapfen und Konterzapfen sich nicht mehr gegenüber dem Spanntisch verdrehen kann. Hierdurch wird ein Herausdrehen aus der Schraubendruckfeder oder aber ein Wandern von Schraubendruckfeder oder aber Bremsarm vermieden.

Weitere Vorteile, Merkmale, Eigenschaften und Aspekte der vorliegenden Erfindung sind Bestandteil der nachfolgenden Beschreibung. Bevorzugte Ausführungsvarianten werden in den schematischen Figuren dargestellt. Diese dienen dem einfachen Verständnis der Erfindung. Es zeigen:
- Figur 1: eine perspektivische Ansicht einer erfindungsgemäßen Federspannvorrichtung,
- Figur 2: die Federspannvorrichtung aus Figur 1 in Explosivdarstellung,
- Figur 3a und b: die Federspannvorrichtung aus Figur 1 in Seitenansicht sowie Draufsicht,
- Figur 4a bis c: ein erfindungsgemäßes Federspanngerät mit handelsüblichen Spannplatten in verschiedenen Ansichten,
- Figur 5: die Federspannvorrichtung aus Figur 4 in einer Explosivdarstellung,
- Figur 6a bis d: einen erfindungsgemäßen Universalspanntisch in verschiedenen Ansichten,
- Figur 7a bis e: eine erfindungsgemäße Universalspannplatte in verschiedenen Ansichten,
- Figur 8: eine erfindungsgemäße Federspannvorrichtung mit eingesetzten Federdämpferbein,
- Figur 9a bis c: die obere Aufnahme des Federspanngerätes mit Rollen,
- Figur 10a bis d: die verschiedenen Einstellmöglichkeiten an der erfindungsgemäßen Federspannvorrichtung mit jeweiligen Skalen,
- Figur 11a bis e: eine alternative Ausführungsvariante eines erfindungsgemäßen Bremsarmes zum Einsatz auf einem Universalspanntisch,
- Figur 12a bis c: der Universalspanntisch mit den alternativen Bremsarmen mit einem Federdämpferbein im Eingriff,
- Figur 13a bis: d eine erfindungsgemäße Zentrierhilfe an dem Universalspanntisch,
- Figur 14: eine alternative Aufnahmevorrichtung des Federdämpferbeins an der oberen Aufnahme,
- Figur 15: die Aufnahmevorrichtung in einer Ansicht ohne Federdämpferbein und
- Figur 16a und b: die erfindungsgemäße Federspannvorrichtung mit der alternativen Aufnahmevorrichtung für das Dämpferbein.

In den Figuren werden für gleiche oder ähnliche Bauteile dieselben Bezugszeichen verwendet, auch wenn eine wiederholte Beschreibung aus Vereinfachungsgründen entfällt.

Figur 1 zeigt eine erfindungsgemäße Federspannvorrichtung 1 in einer perspektivischen Seitenansicht von unten, wobei die Federspannvorrichtung 1 sich in horizontaler Arbeitsposition befindet. Die Federspannvorrichtung 1 weist eine Profilschiene 2 auf, an der maßgeblich die Komponenten der Federspannvorrichtung 1 festgelegt sind. So ist innerhalb der Profilschiene 2 ein Antrieb 3 angeordnet, der in dieser Ausgestaltungsvariante durch ein mobil einsetzbares Federspanngerät 4, das innerhalb der Profilschiene 2 formschlüssig festgelegt ist, ausgebildet ist. Hierzu sind an der Profilschiene 2 Querplatten 5 ausgebildet, wobei das Federspanngerät 4 formschlüssig durch Ausnehmungen 6 in den Querplatten 5 geführt ist, wobei die Querplatten 5 an einer Innenmantelfläche 7 der Profilschiene 2 ebenfalls formschlüssig aufgenommen sind.

Die Profilschiene 2 selbst weist dazu ein aus den perspektivischen Ansichten von Figur 1 und Figur 2 gut zu erkennendes hufförmiges Querschnittsprofil auf, das einseitig offen ist. Hierdurch ist es insbesondere in einfacher Art und Weise möglich, sowohl das Federspanngerät 4 einzusetzen als auch die jeweiligen Querplatten 5 in der Profilschiene 2 zu koppeln. Die Profilschiene 2 ist ferner an einer Winkelschiene 8 drehbar gelagert. Hierzu ist die Profilschiene 2 mit der Winkelschiene 8 über einen Schwenkbolzen 9 formschlüssig gekoppelt, wobei in Figur 1 und Figur 2 dargestellt sich die Federspannvorrichtung 1 in einer im Wesentlichen horizontalen Arbeitsposition befindet. Ferner sind federnd gelagerte Rastknöpfe 10 an der Winkelschiene 8 angeordnet, wobei über die Rastknöpfe 10 eine formschlüssige Lagefixierung in der Horizontalposition, aber auch in einer nicht dargestellten Vertikalposition ausführbar ist, so dass die Federspannvorrichtung 1, insbesondere die Profilschiene 2 mit ihren Anbauteilen, während des Arbeitsvorgangs oder aber ohne ein Entriegeln des Rastknopfs 10 nicht in eine andere Position führbar ist. Die Rastknöpfe 10 kommen dabei formschlüssig in Rastausnehmungen 11 innerhalb der Profilschiene 2 zur Anlage. Damit die Schwenkbewegung der Profilschiene 2 in die jeweilige Horizontal- oder aber auch Vertikalposition ermöglicht wird, sind ferner an der Winkelschiene 8 Dämpfungsmittel 12 vorgesehen, wobei die Dämpfungsmittel 12 in der in Figur 3a gezeigten Ausführungsvariante an einer Rückseite 13 der Profilschiene 2 formschlüssig zur Anlage kommen.

Um nunmehr ein nicht näher dargestelltes Federdämpferbein an der erfindungsgemäßen Federspannvorrichtung 1 formschlüssig zur Aufnahme zu bringen, weist diese einen Universalspanntisch 14 sowie eine Universalspannplatte 15 auf, zwischen denen ein formschlüssiger Eingriff mindestens der nicht näher dargestellten Schraubendruckfeder und/oder des Federdämpferbeins erfolgt.

Der Universalspanntisch 14 ist dabei über eine Spanntischaufnahme 16 mit der Profilschiene 2 gekoppelt. Die Spanntischaufnahme 16 weist dazu eine in Figur 3b dargestellte Abstützplatte 17 auf, die an den Schenkeln 18 der hutförmigen Profilschiene 2 formschlüssig zur Auflage kommen. Ferner weist die Abstützplatte 17 einen Greiffortsatz 19 auf, der mittels eines Adapters 20 in der Profilschiene 2 verriegelbar ist. Der Adapter 20 selbst ist in eine untere Aufnahme 21 für eine Spannplatte 30 in dem Federspanngerät 4 einsetzbar und verriegelt somit gleichsam das Federspanngerät 4 innerhalb der Profilschiene 2 sowie den Universalspanntisch 14 ebenfalls an der Profilschiene 2.

Gut dargestellt ist hier, dass gegenüber der Abstützplatte 17 des Universalspanntisches 14 Querplatten 55 abstehend angeordnet sind. Diese Querplatten 55 werden in die Profilschiene 2 derart eingeführt, dass sie seitlich an einer Innenmantelfläche 7 der Profilschiene 2 zur Anlage kommen. Das Federspanngerät 4 wird dann durch Ausnehmungen 56 der Querplatten 55 geschoben, wodurch die Querplatten 55 in der Profilschiene 2 verriegelt werden. Der Universalspanntisch 14 ist dann ebenfalls gegenüber dem Federspanngerät 4 verriegelt. Durch Variation der Länge der Greiffortsätze 19 ist es möglich, die relative Höhe des Universalspanntisches 14 an der Profilschiene 2 festzulegen, so dass sich bei maximal ausgefahrenem Federspanngerät 4 ein entsprechender Abstand zwischen oberer Aufnahme 22 und Universalspanntisch 14 ergibt.

In eine obere Aufnahme 22 des Federspanngeräts 4 wird dann die Universalspannplatte 15 mit einem Adapterfortsatz 23 eingesetzt, wobei dann eine Relativbewegung R von Universalspannplatte 15 zu Universalspanntisch 14 in Axialrichtung A des Federspanngeräts 4 ermöglicht wird. Damit die Federspannvorrichtung 1 die Relativbewegung R auch ausführen kann, ist eine Betätigungsvorrichtung 24 in Form eines in Figur 1 dargestellten Außensechskants über die Federspannvorrichtung 1 überstehend ausgebildet, so dass hier ein Schraubenschlüssel oder ein sonstiges Betätigungsmittel ansetzbar ist und durch Verdrehen der Betätigungsvorrichtung 24 des Federspanngeräts 4 die obere Aufnahme 22 mit der Universalspannplatte 15 zur Ausführung der Relativbewegung R verfährt.

Damit die Universalspannplatte 15 mit der nicht näher dargestellten Schraubendruckfeder oder aber dem Federdämpferbein formschlüssig in Eingriff bringbar ist, weist diese zwei gegenüberliegende Aufnahmen 25 auf, die jeweils wiederum parallel zu der Axialrichtung A des Federspanngeräts 4 verschiebbar sind. Hierdurch ist es möglich, unterschiedliche Neigungswinkel der einzelnen Federwindungen derart auszugleichen, dass eine Spann- oder aber Entspannbewegung der Schraubendruckfeder ausschließlich in Axialrichtung A ausführbar ist. Die Aufnahmen 25 der Universalspannplatte 15 sind wiederum an Armen 26 gekoppelt, wobei die Arme 26 an einer Quertraverse 27 festgelegt sind. Die Arme 26 selbst sind auf der Quertraverse 27 in Querrichtung Q verlagerbar angeordnet. Zur Lagefixierung der Arme 26 an der Quertraverse Q sind Rändelschrauben 28 vorgesehen. Hier können jedoch auch Sterngriffschrauben oder aber jegliche andere kraftschlüssige Lagefixierungsmittel vorgesehen werden. Der Verriegelungsbolzen 29 wird bevorzugt zwischen die in Figur 5 gut dargestellte Spannleiste 33 und untere Aufnahme 21 durchgeführt, wenn das mobile Federspanngerät 4 in die Profilschiene 2 eingelegt ist. Hierdurch wird das mobile Federspanngerät 4 in der Profilschiene 2 verriegelt.

Figur 4a bis c zeigen die erfindungsgemäße Federspannvorrichtung 1 in einer perspektivischen Ansicht, einer Seitenansicht sowie einer Draufsicht, wobei die Federspannvorrichtung 1 bezüglich der Profilschiene 2 sowie der Koppelung an einer Winkelschiene 8 über einen Schwenkbolzen 9 einen analogen Aufbau zu der in den Figuren 1 - 3 aufweist. Ebenfalls ist, wie in Figur 4a sowie Figur 5 gut ersichtlich, ein mobiles Federspanngerät 4 in der Profilschiene 2 über Querplatten 5 formschlüssig lagefixiert angeordnet. Hierdurch wird aus dem mobilen Federspanngerät 4 ein stationär einsetzbares Federspanngerät 4.

Damit das mobile Federspanngerät 4 in der Profilschiene 2 verankert wird, ist ein Verriegelungsbolzen 29 vorgesehen.

Ebenfalls weist die in den Figuren 4 und 5 dargestellte Federspannvorrichtung 1 eine obere 22 und eine untere Aufnahme 21 zur Aufnahme von Spannplatten 30 auf. Bei den Spannplatten 30 handelt es sich maßgeblich um die Spannplatten 30, die bei dem handelsüblichen, mobilen Federspanngerät 4 bereits zum Einsatz kommen. Aufgrund der Öffnung der einseitig offenen Profilschiene 2 ist es möglich, dass die Spannplatten 30 in der oberen 22 und unteren Aufnahme 21 des Federspanngeräts 4 eine Relativbewegung R in Axialrichtung A des Federspanngeräts 4 durchführen, wodurch eine nicht näher dargestellte Schraubendruckfeder zwischen den Spannplatten 30 hierdurch spannbar oder aber entspannbar ist. Bevorzugt führt nur die Spannplatte 30 in der oberen Aufnahme 22 eine Relativbewegung R aus.

Ebenfalls ist wiederum eine Betätigungsvorrichtung 24 des Federspanngeräts 4 über eine untere Querplatte 5 der Federspannvorrichtung 1 überstehend ausgebildet. In Figur 4c gut ersichtlich ist, dass die Spannplatten 30 in ihrer Aufnahmefläche 31 einen winkelförmigen Verlauf mit einem Winkel a aufweisen, wobei der Winkel α der jeweiligen Federwindung der nicht näher dargestellten Schraubendruckfeder folgend ist. Bei der erfindungsgemäßen Federspannvorrichtung 1 gemäß der Ausführung in den Figuren 4 und 5 können somit alle bereits vorhandenen Spannplatten 30 des mobilen Federspanngeräts 4 weiter genutzt werden. Unterschiedliche Spannplatten sind beispielsweise notwendig bei dem Bearbeiten von Federdämpferbeinen unterschiedlicher Fahrzeugklassen und insbesondere unterschiedlicher Automobilhersteller.

Der erfindungsgemäße Universalspanntisch 14 ist ferner in Figur 6a bis d in verschiedenen Ansichten dargestellt. So zeigt Figur 6a eine Unteransicht, Figur 6b eine Draufsicht, Figur 6c eine seitliche Schnittansicht gemäß der Schnittlinie A-A aus Figur 6b und Figur 6d zeigt eine Rückansicht. Der erfindungsgemäße Universalspanntisch 14 ist über die Spanntischaufnahme 16 an der nicht näher dargestellten Profilschiene 2 der Federspannvorrichtung 1 formschlüssig gekoppelt. Hierzu sind Querplatten 5 an der Abstützplatte 17 montiert, wobei die Querplatten 5 jeweils eine Ausnehmung 6 aufweisen, durch die das nicht näher dargestellte Federspanngerät 4 geführt wird. Die Querplatte 5 gemäß Figur 6b weist ferner einen Zentrierschlitz 32 auf, in den formschlüssig die beispielsweise in Figur 5 dargestellte Spannleiste 33 des Federspanngeräts 4 führbar und formschlüssig in dieser zur Anlage kommend ist.

An der Abstützplatte 17 selbst sind Abstützarme 34 gekoppelt, auf der eine untere Scheibe 35 des Universalspanntischs 14, hier dargestellt über eine Schweißnaht 36, gekoppelt ist. Es ist jedoch auch denkbar, die Scheibe 35 mit den Abstützarmen 34 über Schrauben zu koppeln. Die untere Scheibe 35 ist somit lagefixiert unbeweglich an den Abstützarmen 34 gekoppelt. Auf der unteren Scheibe 35 liegt formschlüssig und drehbar auf eine Abstützscheibe 37, die um einen Mittelpunkt M der Spanntischaufnahme 16 gegenüber der unteren Scheibe 35 drehbar gelagert ist. Auf deren äußerem Rand befindet sich eine Skala 38, die insbesondere über einen Verlauf von 0 bis 360° eingeteilt ist, mit der Position der Abstützscheibe 37 in eine vordefinierte Position drehbar ist. Damit sich die Abstützscheibe 37 nicht ungewollt auf der unteren Scheibe 35 verdreht, ist ferner eine Fixierschraube 39 vorgesehen, die über ein Klemmstück 40 ein weiteres Drehen der Abstützscheibe 37 auf der unteren Scheibe 35 verhindert.

Die Abstützscheibe 37 weist ferner Nuten 41 auf, die einen gekrümmten Verlauf besitzen und dem Radius der Abstützscheibe 37 folgend ausgebildet sind. In den Nuten 41 verstellbar sind jeweils Klemmeinheiten 42 angeordnet, wobei sich die Klemmeinheiten 42 entlang des bogenförmigen Verlaufs der Nuten 41 bewegen lassen. An den Klemmeinheiten 42 selbst sind wiederum Fixiermittel 43 vorgesehen, die in Radialrichtung R37 der Abstützscheibe 37 relativbeweglich sind. Auch hier sind wiederum Rändelschrauben 44 vorgesehen, um die Fixiermittel 43 ebenfalls formschlüssig lagezufixieren. Die Fixiermittel 43 selbst weisen einen Aufnahmeschuh 45 auf, wobei der Aufnahmeschuh 45 derart konfiguriert ist, dass er eine nicht näher dargestellte Kopfplatte eines Federdämpferbeins zum formschlüssigen Anlagenkontakt in einem Federbeindom oder aber aber eine Federwindung aufnehmen kann.

Ferner sind insbesondere gemäß Figur 6b bis d gut erkennbar Bremsarme 46 angeordnet, wobei die Bremsarme 46 jeweils um einen Bremsarmdorn 47 drehbar gelagert sind. Es ist somit eine Drehbewegung des Bremsarms 46 um den Bremsarmdorn 47 möglich, so dass ein Ausleger des Bremsarms 46 in eine Federwindung einer nicht näher dargestellten Schraubendruckfeder auf dem Universalspanntisch 14 schwenkbar ist, um diese dann formschlüssig auf einer Oberfläche 48 des Universalspanntischs 14 zu lagern und/oder beim Abspringen der Spannplatten 30 von einem Abfedern bzw. Abspringen der Schraubendruckfeder von der Oberfläche 48 des Universalspanntischs 14 zu hindern. Die Bremsarme 46 sind dazu in der Höhe H verlagerbar auf dem Bremsarmdorn 47 gelagert.

Figur 7a bis e zeigen eine erfindungsgemäße Universalspannplatte 15 in verschiedenen Ansichten. Die Universalspannplatte 15 weist dazu zwei Arme 26 auf, mit einer Quertraverse 27 gekoppelt sind, wobei an der Quertraverse 27 ein Gabeladapter 49 angeordnet ist, der beispielsweise in der Figur 1 und 2 in die obere Aufnahme 22 des Federspanngeräts 4 einsetzbar ist. Die Arme 26 sind dabei in Querrichtung Q relativ gegenüber der Quertraverse 27 verschiebbar, wobei an den Armen 26 jeweils Aufnahmen 25 zum formschlüssigen Eingriff in eine nicht näher dargestellte Spiraldruckfeder angeordnet sind. Die Aufnahmen 25 weisen dabei zu dem Gabeladapter 49 immer einen gleichmäßigen Abstand a auf. Ebenfalls der Mittelpunkt M der Universalplatte 15 gemäß Figur 6a weist einen gleichmäßigen Abstand b auf zu einer Ausnehmung 6 der Querplatte 5. Hierdurch wird sichergestellt, dass eine nicht näher dargestellte Mittellängsachse eines Federdämpferbeins oder aber einer Spiraldruckfeder den gleichen Abstand an einer Oberseite und einer Unterseite besitzt, mithin an der Universalspannplatte 15 und dem Universalspanntisch 14 den gleichen Abstand zu dem Federspanngerät 4 aufweist und mithin nicht schief eingespannt werden kann.

Damit ebenfalls in Querrichtung Q eine exakte Einstellung zur Aufnahme einer Spiraldruckfeder mit vorgegebenem Durchmesser sichergestellt ist, ist ebenfalls eine Skala 50 auf der Quertraverse 27 angeordnet, mit der eine Feineinstellung der Arme 26 in Querrichtung Q erfolgen kann. An den Armen 26 sind ferner Rändelschrauben 51 angeordnet, mittels derer die Arme kraftschlüssig zu der Quertraverse 27 lagefixierbar sind.

Die Aufnahmen 25 selber sind ferner in Richtung R25, die parallel zur Axialrichtung A des Federspanngeräts 4 verläuft, unabhängig voneinander individuell einstellbar. Hierzu ist eine Gewindespindel 52 an den Armen 26 angeordnet, wobei die Aufnahmen 25 selber über einen Nutenstein 53 in einer Nut gemäß Figur 7a in der Richtung R25 geführt sind. An dem Nutenstein 53 ist ein Bolzenkopf 54 angeordnet, wobei die Aufnahmen 25 selber drehbar um den Bolzenkopf 54 angeordnet sein können.

Mit Hilfe der Universalspannplatte 15 ist es somit möglich, viele verschiedene, nahezu alle am Markt befindlichen Schraubendruckfedern von Kraftfahrzeugen formschlüssig und vor allem arbeitssicher zu erfassen und im Zusammenspiel mit dem Universalspanntisch 14 zu spannen bzw. entspannen. Insbesondere durch den gleichmäßigen Abstand von einer Mittellängsachse der Schraubendruckfeder in Bezug auf die Axialrichtung A des Federspanngeräts 4 wird ein Verkanten oder aber ein falsches Ansetzen zur Durchführung der Spannbewegung der Feder ausgeschlossen.

Figur 8 zeigt die erfindungsgemäße Federspannvorrichtung 1 im Einsatz mit einem eingespannten Federdämpferbein 57. Das Federdämpferbein 57 selbst ist dabei mit seiner Kopfplatte 58 auf dem Universalspanntisch 14 zur Auflage kommend lagefixiert aufgenommen. Hierzu ist die Kopfplatte 58 mit den Aufnahmeschuhen 45 zur Anlage kommend, wobei die Bremsarme 46, hier dargestellt nur auf einer Seite, einen unteren Teil der Feder 59 durch Eingriff in die Federwindung in Richtung zu dem Universalspanntisch 14 lagefixieren. Der obere Teil der Feder ist durch die Aufnahmen 25 der Universalspannplatte 15 lagefixiert, wobei durch Relativbewegung R die Feder 59 zusammengedrückt wurde, so dass hier nicht näher dargestellt, von unterhalb des Universalspanntisches 14 eine Fixierschraube 39 an dem Kolben des Dämpferbeines 57 gelöst werden kann und im Anschluss daran der Dämpfer in Entnahmerichtung E aus der vorgespannten Feder 59 entnommen werden kann. Hiernach kann dann ein neuer Dämpfer eingesetzt werden, mit der Kopfplatte 58 gekoppelt werden und anschließend die Feder 59 entspannt werden.

Die erfindungsgemäße Federspannvorrichtung 1 befindet sich in Figur 8 dargestellt im Wesentlichen in horizontaler Ausrichtung, so dass ein ergonomisches und zugleich sicheres Arbeiten eines anwendenden Monteurs möglich ist. Insbesondere die Betätigungsvorrichtung 24 ist komfortabel auf Bauch- bzw. Hüfthöhe des anwendenden Monteurs in dieser Position erreichbar. Die Federspannvorrichtung 1 kann jedoch auch aus der im Wesentlichen vertikalen Arbeitsposition in Richtung der Drehbewegung D um 90° um den Schwenkbolzen 9 geschwenkt werden. Die Winkelschiene 8 ist dabei an einem nicht näher dargestellten Untergrund, beispielsweise an einer Werkbank oder aber an einem Werkstattwagen befestigt. Die jeweilige Arretierung in der horizontalen oder aber vertikalen Arbeitsposition erfolgt dann über einen jeweiligen Rastknopf 10, der dann in eine Rastausnehmung 11 zum Eingriff kommt.

Ferner zeigen Figuren 9a bis c verschiedene Ansichten der oberen Querplatte 5, die mit der oberen Aufnahme 22 des Federspanngerätes 4 gekoppelt ist. An der Querplatte 5 sind Rollen 60 angeordnet, wobei die Rollen 60 auf der Innenmantelfläche 7 der Profilschiene 2 zur Ausführung der Relativbewegung R bei Verstellen der oberen Aufnahme 22, mithin bei Betätigung des Federspanngerätes 4, abrollen. Hier wird eine eventuelle Reibung zwischen Querplatte 5 und Innenmantelfläche 7 der Profilschiene 2 vermieden und ein Verklemmen, Verhaken oder aber eine Geräuschbildung bei Betätigung der erfindungsgemäßen Federspannvorrichtung 1 verhindert. Eine kraftoptimierte Abstützung der oberen Querplatte 5 und insbesondere eine formschlüssige Führung ist durch die Rollen 60 gewährleistet. Die Rollen 60 können dabei selbst aus Metall oder aber auch aus einem Kunststoff ausgebildet sein.

Figur 10a bis d zeigen die Profilschiene 2, den Universalspanntisch 14 und die Universalspannplatte 15 jeweils mit einer Skalierung. Figur 10a zeigt die erfindungsgemäße Federspannvorrichtung 1 in einer Draufsicht von oben. Zu erkennen sind die Winkelschiene 8 sowie die Profilschiene 2 mit eingesetztem Federspanngerät 4. Auf dem Universalspanntisch 14 ist außen umlaufend eine Skala 61 angeordnet, so dass der Universalspanntisch 14 um seinen Mittelpunkt M drehbar ist und jeweils die Position des Universalspanntisches 14 mit Hilfe der Skala 61 eingestellt und/oder dokumentiert werden kann. Gleiches gilt für die Aufnahmeschuhe 45. Auch deren Verstellbügel 63 weist eine Skala 64 auf. Hierüber ist ebenfalls die Position eines jeweiligen Aufnahmeschuhs 45 einstellbar und/oder dokumentierbar. Gleiches gilt für die Bremsarme 46, deren Verstellbügel 63 ebenfalls eine Skala 64 aufweisen. Somit sind auch diese insbesondere in Radialrichtung R37 auf der Abstützscheibe 37 verstellbar, wobei deren Verstellweg zum einen genau abgelesen werden kann, zum anderen dokumentiert werden kann.

Figur 10b, c und d zeigen jeweils die Universalspannplatte 15 in verschiedenen Detailansichten, wobei gut zu erkennen ist, dass die einzelnen Komponenten der Universalspannplatte 15 untereinander jeweils zur Einstellung ebenfalls eine Skala aufweisen. So weist die Quertraverse eine Skala 50 auf, mit der es möglich ist, die Arme 26 in Querrichtung Q gezielt zu verstellen und deren Verstellweg zu dokumentieren. Haben die Arme 26 ihre gewünschte Position erreicht, ist es möglich, über die Rändelschrauben 28 die Position in Querrichtung Q auf der Quertraverse 27 lagezufixieren. Ebenfalls die Aufnahmen 25 sind relativ zu den Armen 26 verstellbar, wobei hier wiederum eine Skala 65 an den Armen 26 vorgesehen ist, mit der die Höhenposition der jeweiligen Aufnahme 25 einstellbar und/oder dokumentierbar ist.

In Figur 10d ist gut erkennbar, dass auch die Profilschiene 2, insbesondere die Schenkel 18 der Profilschiene 2 an zumindest einer Seite eine Skala 66 aufweisen, mit der es möglich ist, die jeweilige Position der oberen Aufnahme 22, hier dargestellt mit eingesetzter Universalspannplatte 15, einzustellen. Gerade durch diese Skala 66 wird es ermöglicht, die jeweilige Spannsituation des eingespannten Federdämpferbeines abzulesen. So kann hierüber genau dokumentiert werden, ab welcher Position ein Spannvorgang der Feder beginnt und gleichsam abgelesen werden, über welchen Weg die Feder dann weiter gespannt wird. Hierdurch wird insbesondere die Arbeitssicherheit gesteigert, da beispielsweise durch eine tabellarische Dokumentation für jeden Kraftfahrzeugtyp genau ablesbar ist, wie viel Spannweg der Feder notwendig ist, um ein sicheres Lösen des Dämpferbeines zu ermöglichen.

Gerade bei erstmaligem Einspannen eines Federdämpferbeines eines neu eingeführten Kraftfahrzeugtyps oder aber bei erstmaligem Einfahren eines für den anwendenden Monteur unbekannten Federdämpferbeins ist es somit möglich durch eine tabellarische Dokumentation dem anwendenden Monteur die erforderlichen Einstellungen vorab zu geben, wobei er diese an der erfindungsgemäßen Federspannvorrichtung 1 durch die Skalen 64, 65, 66, 50 an der Profilschiene 2 und/oder der Universalspannplatte 15 und/oder dem Universalspanntisch 14 schnell und betriebssicher einstellen kann und damit mit hoher Präzision das Federdämpferbein bearbeiten kann.

Figur 11 a bis e zeigen eine alternative Ausführungsvariante eines erfindungsgemäßen Bremsarmes 46 in verschiedenen Ansichten. Der Bremsarm 46 gemäß Figur 11 weist hierzu einen L-förmigen Auflagekörper 67 auf, der mit seiner Unterseite 68 auf dem hier nicht näher dargestellten Universalspanntisch 14, mithin auf der Abstützscheibe 37 aufliegt. Über einen auf in der Abstützscheibe 37 vorhandenen Nuten 41 eingreifenden Zapfen 69 sowie eine zu dem Zapfen gehörige Konterschraube 70 ist der Auflagekörper 67 innerhalb der Nut 41 verschiebbar und auch in Radialrichtung R37 der Abstützscheibe 37 verschiebbar. Am oberen Ende ist ein Arm 71 schwenkbar um eine Schwenkachse 72 angeordnet. Durch Verstellung einer Spannschraube 73 ist es möglich, den Arm 71 von einer in Figur 11a dargestellten mittleren Position in eine in Figur 11b dargestellte obere Position und in eine in Figur 11c dargestellte untere Position zu verlagern und somit die Feder 59 auf dem Universalspanntisch 14 mit Hilfe ihrer Kopfplatte 58 lagezufixieren. Hierzu fasst ein Greifabschnitt 74 des Armes 71 in die Federwindung der Feder 1 und drückt diese in Richtung zu dem Universalspanntisch 14.

In Figur 11d und e ist zu erkennen, dass mit dem Zapfen 69 ein Konterstück 75 verbunden ist, welches ebenfalls mit einem Konterzapfen 76 in die nicht näher dargestellte Nut 41 der Abstützscheibe 37 eingreift, so dass der Arm 71 in der Fixierposition sich nicht aus der Federwindung der Feder 59 herausdreht.

Figur 12a bis c zeigen das Einbringen des Bremsarmes 46 auf dem Universalspanntisch 14 in die Federwindung der Feder 59. So befindet sich der Bremsarm 46 in Figur 12a außerhalb der Federwindung und es wird durch Drehung um den Zapfen 69 mit Hilfe des Konterstückes 75 ein Einrasten des Konterzapfens 76 in die Nut 41 der Abstützscheibe 37 gemäß Figur 12b ermöglicht. Im Anschluss daran wird von Figur 12b zu Figur 12c durch Betätigung der Spannschraube 73 ein Absenken des Greifabschnittes 74 und ein Aufliegen auf der Federwindung der Feder 59 in Richtung zu der Abstützscheibe 37 hervorgerufen. Hierdurch wird die Kopfplatte 58 auf der Abstützscheibe 37 in den Aufnahmeschuhen 45 lagefixiert.

Figur 13a bis d zeigen eine Zentrierhilfe 77 zum Einspannen bzw. Aufspannen des Federdämpferbeines 57, insbesondere zur Positionierung der Kopfplatte auf dem Universalspanntisch 14. Hierzu weist die Zentrierhilfe 77 einen Schwenkbügel 78 auf, der an den Abstützarmen des Universalspanntisches 14 um eine Schwenkachse 79 schwenkbar gelagert ist. Ferner ist an mindestens einer Seite ein Arretierbolzen 80 vorgesehen, mittels dessen die Zentrierhilfe 77, insbesondere der Schwenkbügel 78 in der Zentrierposition arretierbar ist. Hierzu weist die Zentrierhilfe 77 einen Zentrierdorn 81 auf, auf der dann das Federdämpferbein auf der Abstützscheibe 37 ausrichtbar ist. In Figur 13b ist die Zentrierhilfe 77 nach unten geschwenkt, so dass durch die Ausnehmung in der Abstützscheibe 37 das Federdämpferbein 57 beispielsweise durch Lösen der Spannschraube 73 an der Kolbenstange des Dämpfers bearbeitet werden kann. Die Zentrierhilfe 77 kann also aus dem benötigten Arbeitsfeld geschwenkt werden.

Figur 13c und d zeigen jeweils alternative Ausführungen der Zentrierspitze 82. So ist die Zentrierspitze 82 in Figur 13c in Form einer Kalotte ausgebildet und bei Figur 13d in Form eines Außenvierkantes.

Figur 14 und 15 sowie 16a und b zeigen eine alternative Aufnahmemöglichkeit für das Federdämpferbein 57 in der erfindungsgemäßen Federspannvorrichtung 1. So wird zunächst wiederum die Kopfplatte 58 auf der Abstützscheibe 37 des Universalspanntisches 14 zentriert und mittels der Bremsarme 46 auf dieser lagefixiert. Der dann obere Teil der Feder 59 selbst wird nunmehr nicht wie bei der Universalspannplatte 15 im Bereich der oberen Aufnahme 22 des Federspanngerätes 4 ergriffen, sondern über eine Dämpferspannvorrichtung 83.

Die Dämpferspannvorrichtung 83 ist mit einem Federdämpferbein 57 in Figur 14 im Eingriff dargestellt und in Figur 15 noch einmal ohne Dämpferbein. Die Dämpferspannvorrichtung 83 ist dazu ebenfalls in die obere Aufnahme 22 des Federspanngerätes 4 eingesteckt. Sie weist ein Abstandrohr 84 auf, welches über Löcher 85 verfügt, mit denen ein Aufnahmearm 86 und ein Spannarm 87 in verschiedenen Höhenpositionen koppelbar sind. Der Spannarm 87 selbst verfügt über zwei Spannbacken 88, wobei die zwei Spannbacken 88 in Spannrichtung, welche im Wesentlichen senkrecht zu der nicht näher dargestellten Mittellängsachse des Federdämpferbeines 57 verläuft, verfahrbar sind. Hierzu sind die Spannbacken 88 an Gleitschienen 90 gelagert und können mittels eines Spindelmechanismusses 91, hier dargestellt durch Betätigung über einen Sechskant in Spannrichtung, derart verfahren werden, dass sie das Federdämpferbein 57 außen umgreifen und fest einspannen.

Ebenfalls dargestellt ist dies noch einmal in Gesamtansicht in den Figuren 16a und 16b aus verschiedenen Perspektiven. Der Aufnahmearm 86 weist ferner eine Aufnahme 92 auf, die beispielsweise topfförmig ausgebildet sein kann und ein nicht näher dargestelltes unteres Ende des Federdämpferbeines 57 aufnimmt. Auch hier ist es wiederum nach Einspannen des Federdämpferbeines 57 gemäß in Figur 16a gut dargestellt möglich, eine Relativbewegung R des Universalspanntisches 14 durch Betätigung des Federspanngerätes 4 auszuführen und hierdurch die nicht näher dargestellte Feder zu spannen. Bei dieser Variante ist es jedoch dann notwendig, nach Lösen der Koppelung zwischen Feder und Dämpferbein, die Feder 59 zunächst wieder zu entspannen und sodann die Feder und auch das Dämpferbein zu entnehmen, um weitere Operationen durchführen zu können.

**Bezugszeichen:**
- 1 -: Federspannvorrichtung
- 2 -: Profilschiene
- 3 -: Antrieb
- 4 -: Federspanngerät
- 5 -: Querplatte
- 6 -: Ausnehmung zu 5
- 7 -: Innenmantelfläche zu 2
- 8 -: Winkelschiene
- 9 -: Schwenkbolzen
- 10 -: Rastknopf
- 11 -: Rastausnehmung
- 12 -: Dämpfungsmittel
- 13 -: Rückseite zu 2
- 14 -: Universalspanntisch
- 15 -: Universalspannplatte
- 16 -: Spanntischaufnahme
- 17 -: Abstützplatte
- 18 -: Schenkel
- 19 -: Greiffortsatz
- 20 -: Adapter
- 21 -: untere Aufnahme
- 22 -: obere Aufnahme
- 23 -: Adapterfortsatz
- 24 -: Betätigungsvorrichtung
- 25 -: Aufnahme
- 26 -: Arm zu 15
- 27 -: Quertraverse
- 28 -: Rändelschraube
- 29 -: Verriegelungsbolzen
- 30 -: Spannplatte
- 31 -: Aufnahmefläche zu 30
- 32 -: Zentrierschlitz
- 33 -: Zentrierfeder
- 34 -: Abstützarm
- 35 -: untere Scheibe
- 36 -: Schweißnaht
- 37 -: Abstützscheibe
- 38 -: Skala
- 39 -: Fixierschraube
- 40 -: Klemmstück
- 41 -: Nut
- 42 -: Klemmeinheit
- 43 -: Fixiermittel
- 44 -: Rändelschraube
- 45 -: Aufnahmeschuh
- 46 -: Bremsarm
- 47 -: Bremsarmdorn
- 48 -: Oberfläche zu 14
- 49 -: Gabeladapter
- 50 -: Skala zu 22
- 51 -: Rändelschraube zu 26
- 52 -: Gewindespindel
- 53 -: Nutenstein
- 54 -: Bolzenkopf
- 55 -: Querplatten
- 56 -: Ausnehmungen
- 57 -: Federdämpferbein
- 58 -: Kopfplatte
- 59 -: Feder
- 60 -: Rolle
- 61 -: Skala zu 14
- 62 -: Drehbewegung
- 63 -: Verstellbügel zu 45
- 64 -: Skala zu 63
- 65 -: Skala zu 26
- 66 -: Skala zu 18
- 67 -: Auflagekörper
- 68 -: Unterseite zu 67
- 69 -: Zapfen
- 70 -: Konterschraube
- 71 -: Arm
- 72 -: Schwenkachse
- 73 -: Spannschraube
- 74 -: Greifabschnitt
- 75 -: Konterstück
- 76 -: Konterzapfen
- 77 -: Zentrierhilfe
- 78 -: Schwenkbügel
- 79 -: Schwenkachse zu 78
- 80 -: Arretierbolzen
- 81 -: Zentrierdorn
- 82 -: Zentrierspitze
- 83 -: Dämpferspannvorrichtung
- 84 -: Abstandrohr
- 85 -: Loch
- 86 -: Aufnahmearm
- 87 -: Spannarm
- 88 -: Spannbacke
- 89 -: Spannrichtung
- 90 -: Gleitschiene
- 91 -: Spindelmechanismus
- 92 -: Aufnahme
- E -: Entnahmerichtung

- R -: Relativbewegung
- A -: Axialrichtung
- Q -: Querrichtung
- α-: Winkel
- M -: Mittelpunkt
- R37 -: Radialrichtung
- H -: Höhe
- D -: Drehbewegung
- R25 -: Richtung zu 25
- a -: Abstand
- b -: Abstand

## Patentansprüche

1. Federspannvorrichtung (1) zur Montage und/oder Demontage von Schraubendruckfedern an Federdämpferbeinen (57) für Kraftfahrzeuge, wobei die Federspannvorrichtung (1) als stationäre Vorrichtung außerhalb des Kraftfahrzeuges ortsfest anordnenbar ist und Mittel aufweist, die zumindest teilweise in die Schraubendruckfeder eingreifen und mittels eines Antriebes (3) verfahrbar sind, so dass die Schraubendruckfeder spannbar oder entspannbar ist, **dadurch gekennzeichnet, dass** die Federspannvorrichtung (1) einen Universalspanntisch (14) aufweist, der an der Federspannvorrichtung (1) ortsfest lagefixiert ist und das Federdämpferbein (57) und/oder die Kopfplatte (58) auf dem Universalspanntisch (14) oder den Universalspanntisch (14) zumindest abschnittsweise durchgreifend in der Federspannvorrichtung (1) anordnenbar ist, wobei das Federdämpferbein (57) oder die Schraubendruckfeder oder die Kopfplatte (58) mittels verstellbarer Haltemittel (45, 46) auf dem Universalspanntisch (14) festlegbar ist, wobei die Haltemittel (45, 46) auf dem Universalspanntisch (14) verschiebbar gelagert sind.

2. Federspannvorrichtung nach Anspruch 1, **dadurch gekennzeichnet, dass** der Universalspanntisch (14) eine runde Konfiguration besitzt, und in der Mitte eine Ausnehmung aufweist, wobei die Haltemittel (45) auf dem Universalspanntisch (14) zumindest abschnittsweise um die Ausnehmung (56) der Krümmung folgend verlagerbar sind und in Radialrichtung (R37) auf einen Mittelpunkt (M) der Ausnehmung (56) hin orientiert verlagerbar sind.

3. Federspannvorrichtung nach Anspruch 1 oder 2, **dadurch gekennzeichnet, dass** die Haltemittel (45) die Kopfplatte (58) und/oder die Federwindung der Schraubendruckfeder zumindest abschnittsweise aufnehmen.

4. Federspannvorrichtung nach einem der Ansprüche 1 bis 3, **dadurch gekennzeichnet, dass** auf dem Universalspanntisch (14) mindestens ein Bremsarm (46) angeordnet ist, wobei der Bremsarm (46) drehbar gelagert ist, so dass er bei einem Entspannvorgang der Schraubendruckfeder in dessen Gewindegang drehbar und zum Eingriff bringbar ist.

5. Federspannvorrichtung nach einem der Ansprüche 1 bis 4, **dadurch gekennzeichnet, dass** der Universalspanntisch (14) über eine Spanntischaufnahme (16) an der Federspannvorrichtung (1) festgelegt ist, wobei eine Abstützscheibe (37) auf der Spanntischaufnahme (16) drehbar gelagert ist.

6. Federspannvorrichtung nach einem der Ansprüche 1 bis 5, **dadurch gekennzeichnet, dass** der Universalspanntisch (14) gegenüber einer Spannrichtung oder Profilschiene (2) der Federspannvorrichtung (1) abklappbar ist.

7. Federspannvorrichtung nach einem der Ansprüche 1 bis 6, **dadurch gekennzeichnet, dass** an dem Universalspanntisch (14) oder dem Universalspanntisch (14) zugeordnet ein Zentrierdorn (81) vorgesehen ist, mittels dessen Hilfe das Federdämpferbein (57) auf dem Universalspanntisch (14) positionierbar ist, insbesondere ist das Federdämpferbein (57) mit einer Kopfplatte (58), vorzugsweise ist der Zentrierdorn (81) relativ zu dem Universalspanntisch (14) schwenkbar angeordnet.

8. Federspannvorrichtung nach einem der Ansprüche 1 bis 7, **dadurch gekennzeichnet, dass** die Federspannvorrichtung (1) einen Antrieb (3) aufweist, wobei mittels des Antriebes (3) eine Spannplatte (30) relativ zu dem Universalspanntisch (14) verstellbar ist, so dass die Schraubendruckfeder spannbar oder entspannbar ist.

9. Federspannvorrichtung nach einem der Ansprüche 1 bis 8, **dadurch gekennzeichnet, dass** die Federspannvorrichtung (1) schwenkbar ausgebildet ist, so dass sie in eine horizontale Arbeitsposition oder in eine vertikale Arbeitsposition schwenkbar ist.

10. Federspannvorrichtung nach einem der Ansprüche 1 bis 9, **dadurch gekennzeichnet, dass** die Federspannvorrichtung (1) eine Profilschiene (2) aufweist, wobei der Antrieb (3) in der Profilschiene (2) angeordnet ist, insbesondere ist ein mobiles Federspanngerät (4) in der Profilschiene (2) angeordnet.

11. Federspannvorrichtung nach einem der Ansprüche 1 bis 10, **dadurch gekennzeichnet, dass** eine Betätigungsvorrichtung (24) des Antriebs aus der Profilschiene (2) herausragt, wobei die Betätigungsvorrichtung (24) über Betätigungsmittel verstellbar ist.

12. Federspannvorrichtung nach einem der Ansprüche 10 oder 11, **dadurch gekennzeichnet, dass** Spannplatten (30) des Federspanngerätes (4) in der Profilschiene (2) auf die dafür vorgesehenen Aufnahmen (21, 22) des Federspanngerätes (4) aufsteckbar sind, wobei die Spannplatten (30) innerhalb der Profilschiene (2) zum Spannen oder Entspannen der Schraubendruckfeder verfahrbar sind.

13. Federspannvorrichtung nach einem der Ansprüche 1 bis 12, **dadurch gekennzeichnet, dass** eine Universalspannplatte (15) an der dem Universalspanntisch (14) gegenüberliegenden Aufnahme (25) des Federspanngerätes (4) anordnenbar ist, wobei die Universalspannplatte (15) zwei Aufnahmen (25) besitzt, die in die Federwindung der Schraubendruckfeder zumindest abschnittsweise zum Eingriff kommen und in Spannrichtung des Federspanngerätes (4) relativ und unabhängig voneinander gegenüber der Universalspannplatte (15) einstellbar sind.

14. Federspannvorrichtung zur Montage und/oder Demontage von Schraubendruckfedern an Federdämpferbeinen (57) für Kraftfahrzeuge, wobei die Federspannvorrichtung (1) Mittel aufweist, die zumindest teilweise in die Schraubendruckfeder eingreifen und über einen Antrieb (3) verfahrbar sind, so dass die Schraubendruckfeder spannbar oder entspannbar ist, **dadurch gekennzeichnet, dass** die Federspannvorrichtung (1) einen Spanntisch (14) aufweist auf dem ein Bremsarm (46) in die Federwindung der Schraubendruckfeder zum Eingriff bringbar ist, wobei der Bremsarm (46) drehbar mit einem Auflagekörper (67) auf dem Spanntisch (14) gelagert ist und ein Arm (71) über einen Spindelantrieb relativ zu dem Auflagekörper (67) schwenkbar ist.

15. Federspannvorrichtung nach Anspruch 14, **dadurch gekennzeichnet, dass** der Arm (71) einen Greifabschnitt aufweist, mit dem er in die Federwindung eingreift.

16. Federspannvorrichtung nach Anspruch 14 oder 15, **dadurch gekennzeichnet,dass** die Schwenkachse des Armes (71) orthogonal zu der Drehachse auf dem Spanntisch (14) verläuft.

17. Federspannvorrichtung nach einem der Ansprüche 14 bis 16, **dadurch gekennzeichnet, dass** der Auflagekörper mit einem Zapfen (69) in einer Nut (41) des Spanntisches (14) gelagert ist.

18. Federspannvorrichtung nach einem der Ansprüche 14 bis 17, **dadurch gekennzeichnet, dass** ein Konterstück (75) mit dem Auflagekörper (67) drehfest gekoppelt ist, wobei das Konterstück (75) gegenüber dem Auflagekörper (67) überstehend ausgebildet ist und an dem Konterstück (75) ein Konterzapfen (76) vorhanden ist, wobei der Konterzapfen (76) in die Nut (41) des Spanntisches (14) zum Eingriff bringbar ist.

## Claims

1. Spring tensioning device (1) for mounting and/or removing helical compression springs on spring damper struts (57) for motor vehicles, wherein the spring tensioning device (1) can be arranged in a fixed position as a stationary device outside the motor vehicle and has means which engage at least partly into the helical compression spring and can be moved by means of a drive (3), so that the helical compression spring can be tensioned or relaxed, **characterised in that** the spring tensioning device (1) has a universal tensioning table (14), which is fixed in position on the spring tensioning device (1) and the spring damper strut (57) and/or the head plate (58) can be arranged on the universal tensioning table (14) or the universal tensioning table (14) engaging through at least partly in the spring tensioning device (1), wherein the spring damper strut (57) or the helical compression spring or the head plate (58) can be secured by means of adjustable holding means (45, 46) on the universal tensioning table (14), wherein the holding means (45, 46) are mounted displaceably on the universal tensioning table (14).

2. Spring tensioning device according to claim 1, **characterised in that** the universal tensioning table (14) has a round configuration, and has a recess in the centre, wherein the holding means (45) on the universal tensioning table (14) can be displaced at least partly around the recess (56) following the curvature and can be displaced oriented in radial direction (R37) to a central point (M) of the recess (56).

3. Spring tensioning device according to claim 1 or 2, **characterised in that** the holding means (45) at least partly mount the head plate (58) and/or the spring coil of the helical compression spring.

4. Spring tensioning device according to any of claims 1 to 3, **characterised in that** on the universal tensioning table (14) at least one brake arm (46) is arranged, wherein the brake arm (46) is mounted rotatably, so that during a relaxing process of the helical compression spring it can be rotated into its thread and brought into engagement.

5. Spring tensioning device according to any of claims 1 to 4, **characterised in that** the universal tensioning table (14) is secured by a tensioning table mount (16) on the spring tensioning device (1), wherein a support disc (37) is mounted rotatably on the tensioning table mount (16).

6. Spring tensioning device according to any of claims 1 to 5, **characterised in that** the universal tensioning table (14) can be folded down relative to a tensioning direction or profile rail (2) of the spring tensioning device (1).

7. Spring tensioning device according to any of claims 1 to 6, **characterised in that** a centring pin (81) is provided on the universal tensioning table (14) or assigned to the universal tensioning table (14), by means of which the spring damper strut (57) can be positioned on the universal tensioning table (14), in particular the spring damper strut (57) is arranged pivotably with a head plate (58), preferably the centring pin (81) is arranged pivotably relative to the universal tensioning table (14).

8. Spring tensioning device according to any of claims 1 to 7, **characterised in that** the spring tensioning device (1) has a drive (3), wherein by means of the drive (3) a tensioning plate (30) can be adjusted relative to the universal tensioning table (14), so that the helical compression spring can be tensioned or relaxed.

9. Spring tensioning device according to any of claims 1 to 8, **characterised in that** the spring tensioning device (1) is designed to be pivotable, so that it can be pivoted into a horizontal working position or into a vertical working position.

10. Spring tensioning device according to any of claims 1 to 9, **characterised in that** the spring tensioning device (1) has a profile rail (2), wherein the drive (3) is arranged in the profile rail (2), in particular a mobile spring tensioning device (4) is arranged in the profile rail (2).

11. Spring tensioning device according to any of claims 1 to 10, **characterised in that** an activating device (24) of the drive projects out of the profile rail (2), wherein the activating device (24) can be adjusted by activating means.

12. Spring tensioning device according to any of claims 10 or 11, **characterised in that** tensioning plates (30) of the spring tensioning device (4) in the profile rail (2) can be fitted onto the mounts (21, 22) of the spring tensioning device (4) provided for this purpose, wherein the tensioning plates (30) can be moved within the profile rail (2) for tensioning or relaxing the helical compression spring.

13. Spring tensioning device according to any of claims 1 to 12, **characterised in that** a universal tensioning plate (15) can be arranged on the mount (25) of the spring tensioning devices (4) opposite the universal tensioning table (14), wherein the universal tensioning plate (15) has two mounts (25), which engage at least partly in the spring coil of the helical compression spring and can be adjusted in tensioning direction of the spring tensioning device (4) relative to and independently of one another relative to the universal tensioning plate (15).

14. Spring tensioning device for mounting and/or removing helical compression springs on spring damper struts (57) for motor vehicles, wherein the spring tensioning device (1) has means which engage at least partly in the helical compression spring and can be moved by a drive (3), so that the helical compression spring can be tensioned or relaxed, **characterised in that** the spring tensioning device (1) has a tensioning table (14) on which a brake arm (46) can be moved into engagement with the spring coil of the helical compression spring, wherein the brake arm (46) is mounted rotatably by a support body (67) on the tensioning table (14) and an arm (71) can be pivoted via a spindle drive relative to the support body (67).

15. Spring tensioning device according to claim 14, **characterised in that** the arm (71) has a gripping section with which it engages in the spring coil.

16. Spring tensioning device according to claim 14 or 15, **characterised in that** the pivot axis of the arm (71) is orthogonal to the axis of rotation on the tensioning table (14).

17. Spring tensioning device according to any of claims 14 to 16, **characterised in that** the support body is mounted with a pin (69) in a groove Nut (41) of the tensioning table (14).

18. Spring tensioning device according to any of claims 14 to 17, **characterised in that** a counter piece (75) is coupled in a non-rotatable manner to the support body (67), wherein the counter piece (75) is designed to overhang the support body (67) and a counter pin (76) is provided on the counter piece (75), wherein the counter pin (76) can be moved into engagement with the groove (41) of the tensioning table (14).

## Revendications

1. Dispositif de compression de ressort (1) pour le montage et/ou le démontage de ressorts de compression cylindriques au niveau de jambes de force à ressort (57) pour des véhicules automobiles, dans lequel le dispositif de compression de ressort (1) peut être agencé fixement comme dispositif stationnaire en dehors du véhicule automobile et présente des moyens qui viennent en prise au moins partiellement dans le ressort de compression cylindrique et sont déplaçables au moyen d'un entraînement (3) de sorte que le ressort de compression cylindrique puisse être tendu ou détendu, **caractérisé en ce que** le dispositif de compression de ressort (1) présente un plateau de serrage universel (14) qui est fixé en position fixement au dispositif de compression de ressort (1) et la jambe de force à ressort (57) et/ou la plaque de tête (58) peut être agencée sur le plateau de serrage universel (14) ou recouvrant le plateau de serrage universel (14) au moins par sections dans le dispositif de compression de ressort (1), dans lequel la jambe de force à ressort (57) ou le ressort de compression cylindrique ou la plaque de tête (58) peut être fixée à l'aide de moyens de retenue (45, 46) réglables sur le plateau de serrage universel (14), dans lequel les moyens de retenue (45, 46) sont logés de manière mobile sur le plateau de serrage universel (14).

2. Dispositif de compression de ressort selon la revendication 1, **caractérisé en ce que** le plateau de serrage universel (14) possède une configuration ronde, et présente au milieu un évidement, dans lequel les moyens de retenue (45) sont déplaçables sur le plateau de serrage universel (14) au moins par sections autour de l'évidement (56) suivant la courbure et sont déplaçables orientés dans le sens radial (R37) vers un point médian (M) de l'évidement (56).

3. Dispositif de compression de ressort selon la revendication 1 ou 2, **caractérisé en ce que** les moyens de retenue (45) reçoivent au moins par sections la plaque de tête (58) et/ou la spire du ressort de compression cylindrique.

4. Dispositif de compression de ressort selon l'une des revendications 1 à 3, **caractérisé en ce qu'**au moins un bras de freinage (46) est agencé sur le plateau de serrage universel (14), dans lequel le bras de freinage (46) est logé de manière à pouvoir tourner de sorte à pouvoir être tourné et pouvoir être amené en prise lors d'un processus de détente du ressort de compression cylindrique dans son pas de filet.

5. Dispositif de compression de ressort selon l'une des revendications 1 à 4, **caractérisé en ce que** le plateau de serrage universel (14) est fixé par le biais d'un logement de plateau de serrage (16) au dispositif de compression de ressort (1), dans lequel un disque d'appui (37) est logé de manière à pouvoir tourner sur le logement de plateau de serrage (16).

6. Dispositif de compression de ressort selon l'une des revendications 1 à 5, **caractérisé en ce que** le plateau de serrage universel (14) peut être rabattu par rapport à un sens de tension ou rail profilé (2) du dispositif de compression de ressort (1).

7. Dispositif de compression de ressort selon l'une des revendications 1 à 6, **caractérisé en ce qu'**une épine de centrage (81) est prévue au niveau du plateau de serrage universel (14) ou associée au plateau de serrage universel (14), à l'aide de laquelle la jambe de force à ressort (57) peut être positionnée sur le plateau de serrage universel (14), en particulier la jambe de force à ressort (57) est agencée de manière pivotante avec une plaque de tête (58), de préférence l'épine de centrage (81) est agencée de manière pivotante par rapport au plateau de serrage universel (14).

8. Dispositif de compression de ressort selon l'une des revendications 1 à 7, **caractérisé en ce que** le dispositif de compression de ressort (1) présente un entraînement (3), dans lequel au moyen de l'entraînement (3) une plaque de serrage (30) peut être réglée par rapport au plateau de serrage universel (14) de sorte que le ressort de compression cylindrique puisse être tendu ou détendu.

9. Dispositif de compression de ressort selon l'une des revendications 1 à 8, **caractérisé en ce que** le dispositif de compression de ressort (1) est réalisé de manière pivotante de sorte à pouvoir être pivoté dans une position de travail horizontale ou dans une position de travail verticale.

10. Dispositif de compression de ressort selon l'une des revendications 1 à 9, **caractérisé en ce que** le dispositif de compression de ressort (1) présente un rail profilé (2), dans lequel l'entraînement (3) est agencé dans le rail profilé (2), en particulier un appareil de compression de ressort (4) mobile est agencé dans le rail profilé (2).

11. Dispositif de compression de ressort selon l'une des revendications 1 à 10, **caractérisé en ce qu'**un dispositif d'actionnement (24) de l'entraînement dépasse du rail profilé (2), dans lequel le dispositif d'actionnement (24) est réglable par le biais de moyens d'actionnement.

12. Dispositif de compression de ressort selon l'une des revendications 10 ou 11, **caractérisé en ce que** des plateaux de serrage (30) de l'appareil de compression de ressort (4) dans le rail profilé (2) peuvent être enfichés sur les logements (21, 22) prévus à cet effet de l'appareil de compression de ressort (4), dans lequel les plateaux de serrage (30) sont déplaçables dans le rail profilé (2) pour la tension ou la détente du ressort de compression cylindrique.

13. Dispositif de compression de ressort selon l'une des revendications 1 à 12, **caractérisé en ce qu'**un plateau de serrage universel (15) peut être agencé sur le logement (25) opposé au plateau de serrage universel (14) de l'appareil de compression de ressort (4), dans lequel le plateau de serrage universel (15) possède deux logements (25) qui viennent en prise dans la spire du ressort de compression cylindrique au moins par sections et sont réglables dans le sens de serrage de l'appareil de compression de ressort (4) par rapport et indépendamment l'un de l'autre par rapport à au plateau de serrage universel (15).

14. Dispositif de compression de ressort pour le montage et/ou le démontage de ressorts de compression cylindriques au niveau des jambes de force à ressort (57) pour des véhicules automobiles, dans lequel le dispositif de compression de ressort (1) présente des moyens qui viennent en prise au moins partiellement dans le ressort de compression cylindrique et sont déplaçables par le biais d'un entraînement (3) de sorte que le ressort de compression cylindrique puisse être tendu ou détendu, **caractérisé en ce que** le dispositif de compression de ressort (1) présente un plateau de serrage (14) sur lequel un bras de freinage (46) peut être amené en prise dans la spire du ressort de compression cylindrique, dans lequel le bras de freinage (46) est logé de manière à pouvoir tourner avec un corps d'appui (67) sur le plateau de serrage (14) et un bras (71) peut être pivoté par le bais d'un entraînement par broche par rapport au corps d'appui (67).

15. Dispositif de compression de ressort selon la revendication 14, **caractérisé en ce que** le bras (71) présente une section de préhension, avec laquelle il vient en prise dans la spire de ressort.

16. Dispositif de compression de ressort selon la revendication 14 ou 15, **caractérisé en ce que** l'axe de pivotement du bras (71) s'étend de manière orthogonale à l'axe de rotation sur le plateau de serrage (14).

17. Dispositif de compression de ressort selon l'une des revendications 14 à 16, **caractérisé en ce que** le corps d'appui est logé avec un tenon (69) dans une rainure (41) du plateau de serrage (14).

18. Dispositif de compression de ressort selon l'une des revendications 14 à 17, **caractérisé en ce qu'**une pièce antagoniste (75) est couplée sans pouvoir tourner au corps d'appui (67), dans lequel la pièce antagoniste (75) est réalisée dépassant par rapport au corps d'appui (67) et un tenon antagoniste (76) est présent au niveau de la pièce antagoniste (75), dans lequel le tenon antagoniste (76) peut être amené en prise dans la rainure (41) du plateau de serrage (14).
